# EUROPÄISCHE PATENTSCHRIFT

(11) **EP 0 956 446 B1**
(45) Veröffentlichungstag und Bekanntmachung des Hinweises auf die Patenterteilung: **27.02.2002**
(21) Anmeldenummer: 97953822.0
(22) Anmeldetag: 15.12.1997
(51) Int. Cl.: F04B 13/00, F04B 49/02, H02P 3/24

(54) **DOSIERPUMPE UND VERFAHREN ZUR ERHÖHUNG DER DOSIERGENAUIGKEIT**
DOSING PUMP AND METHOD FOR ENHANCING DOSING PRECISION
POMPE DE DOSAGE ET PROCEDE PERMETTANT D'AUGMENTER LA PRECISION DE DOSAGE

(30) Priorität: 23.12.1996 DE 19654084
(43) Veröffentlichungstag der Anmeldung: 17.11.1999
(73) Patentinhaber: LANG APPARATEBAU GMBH, 83313 Siegsdorf (DE)
(72) Erfinder: HABERLANDER, Albert, D-83278 Traunstein (DE)
(74) Vertreter: Stevermann, Birgit
(86) Internationale Anmeldenummer: EP9707038
(87) Internationale Veröffentlichungsnummer: WO9828539

(56) Entgegenhaltungen:
- EP-A- 0 246 335
- US-A- 3 714 536
- US-A- 4 195 255
- US-A- 4 245 483
- US-A- 5 198 734

## Beschreibung

Die Erfindung betrifft ein Verfahren zur Erhöhung der Dosiergenauigkeit einer Dosierpumpe, die über ein Exzentergetriebe durch einen Asynchronmotor angetrieben ist, sowie eine Dosierpumpe, die über ein Exzentergetriebe durch einen Asynchronmotor angetrieben ist.

Dosierpumpen werden zur mengengenauen Dosierung von Flüssigkeiten aller Art verwendet. Dabei wird die Pumpe entweder durch externe Impulse, durch ein Normsignal oder durch einen internen Taktgeber angesteuert. Die externen Impulse können beispielsweise auch von einem Flüssigkeitszähler gegeben und gegebenenfalls vervielfacht oder geteilt werden. Mittels des Exzentergetriebes soll die Membran oder der Kolben dieser Pumpe hierbei jeweils einen Hub ausführen, wobei die maximale Hubfrequenz im allgemeinen etwa 125 Hübe/min beträgt.

Bei Dosierpumpen mit einer Motorleistung ab etwa 40 Watt werden vorzugsweise Asynchronmotoren eingesetzt. Diese haben die Eigenschaft, daß sie bei Abschalten des Motors infolge ihres Schwungmomentes ungebremst auslaufen. Dies führt zu einer Überdosierung. Das diese Überdosierung verursachende Nachlaufen kann bei Motorleistungen zwischen etwa 40 und 60 Watt durch Verspannen der Lager oder durch Montage eines Druckhalteventils etwas verringert, aber nicht vermieden werden. Ein besonderes Problem kann sich beim Antrieb der Membran durch ein Exzentergetriebe ergeben. Kommt der Motor außerhalb seines Totpunktes zum Stillstand, kann das Anlaufmoment für den nächsten Zyklus den zulässigen Wert übersteigen, so daß der Motor nicht anläuft.

Mechanische Bremsen sind für Hubfrequenzen von mehr als 30 Hüben/min nicht geeignet. Elektrische Bremsen sind bisher nur bei Motoren mit mehr als einem Kilowatt Leistung und für Bremszeiten von mehr als einer Sekunde möglich. Dabei dienen bei elektromagnetischer Bremsung die elektromagnetischen Kräfte ohnehin nur zum Antrieb für mechanische Bremsen. Bei Wirbelstrombremsen sind zusätzliche externe Teile erforderlich, was aufwendig ist und den Einsatz bei kleindimensionierten Motoren unmöglich macht.

Aus der US-A-3 714 536 ist ein Verfahren zur Steuerung der Drehzahl einer Verdrängerpumpe sowie zur Steuerung des Abbremsens der Pumpe bekannt. Wenn der Wechselstrommotor der Pumpe eine Umdrehung vollzogen hat und damit die Pumpe einen Hub ausgeführt hat, schließt ein auf der Motorwelle angebrachter Magnet einen Reedschalter. Als Folge davon wird über die elektronische Schaltung Gleichstrom in Form einiger Halbwellen an den Motor angelegt, der auf diese Weise abrupt stillgesetzt wird, wobei ein Nachlaufen des Motors verhindert wird.

Zum Erreichen einer exakten Dosierung ist ein gezieltes Abbremsen des Pumpenmotors erforderlich. Der Erfindung liegt demnach das technische Problem zugrunde, ein Verfahren zu entwickeln, um den Antrieb einer Dosierpumpe so abzubremsen, daß die Membran oder der Kolben einer Dosierpumpe nach Ausführung eines Hubes genau im Totpunkt nach dem Saugtakt zum Stehen kommt. Der Totpunkt nach dem Saugtakt wird auch als hinterer Totpunkt bezeichnet. Außerdem ist eine Dosierpumpe zu entwickeln, mit der ein derartiges Verfahren durchführbar ist, und die möglichst ohne zusätzliche Teile am Motor auskommt. Das Verfahren soll mit Bremszeiten von deutlich weniger als einer Sekunde arbeiten und auch für kleine Motoren einsetzbar sein.

Gelöst wird dieses Problem durch ein gattungsgemäßes Verfahren, bei dem die Versorgungsspannung des Motors etwa eine halbe Zykluszeit vor einem angestrebten Stillstand abgeschaltet wird und der Motor danach für einen Teil der Zykluszeit frei läuft, bevor der Motor für etwa eine viertel Zykluszeit derart an eine Gleichspannung gelegt wird, daß im Rotor ein Wirbelstrom induziert wird, der ein den Rotor bis zum Stillstand abbremsendes Gegenmagnetfeld erzeugt sowie durch eine gattungsgemäße Dosierpumpe, die Mittel beinhaltet, die die Versorgungsspannung des Motors nach diesem Verfahren steuern.

Der Vorteil des erfindungsgemäßen Verfahrens ist, daß der Motor selbst die Bremse darstellt und keine zusätzlichen externen Teile benötigt werden. Dabei ist von besonderem Vorteil, daß das Anlegen einer Gleichspannung mit einfachen Mitteln möglich ist. Die zur Bremsung benötigte Gleichspannung kann aus einer Batterie oder einem Akkumulator entnommen werden. Sie kann aber auch direkt oder durch Transformation aus der Betriebsspannung oder besonders vorteilhaft durch Gleichrichten und Speichern in einem Kondensator bereitgestellt werden.

Aus dem Blockschaltbild Fig. 1 wird deutlich, daß der Aufbau bei einer solchen Bremsanordnung sehr einfach ist.

Auch das Ablaufdiagramm Fig. 2 macht deutlich, daß das System durch eine sehr einfache Steuerung bewerkstelligt werden kann.

Beispielhaft soll nachstehend für eine Dosierpumpe mit einer Zykluszeit von 500 ms, das entspricht etwa einer Hubfrequenz von etwa 125 Hüben/min, ein Zeitengerüst aufgestellt werden. In dem Hub, in dem die Bremsung erfolgen soll, liegt seit Beginn des Zyklusses im hinteren Totpunkt für die Dauer des halben Hubes von 250 ms noch die Betriebs- oder Versorgungsspannung an. Nach Durchlaufen des vorderen Totpunktes wird der Versorgungsstrom abgeschaltet und nach einer Dauer von etwa 100 ms der Motor für etwa 125 ms an eine Gleichspannung gelegt. Nach einer Zeitspanne von etwa 25 ms beginnt der Zyklus neu. Durch das Anlegen der Gleichspannung wird ein Wirbelstrom erzeugt, der die Energie des Schwungmomentes abbaut und die Pumpe nach Beendigung des Hubes im hinteren Totpunkt zum Stehen bringt, bis er zum nächsten Mal angesteuert wird. Die Pumpe hat damit genau einen Hub ausgeführt und kann beim nächsten Zyklus ohne Gegenmoment anlaufen. Dieser Ablauf führt zu einer erheblichen Erhöhung der Dosiergenauigkeit und der Betriebssicherheit der Pumpe.

## Patentansprüche

1. Verfahren zur Erhöhung der Dosiergenauigkeit einer Dosierpumpe, die über ein Exzentergetriebe durch einen Asynchronmotor angetrieben ist,
**dadurch gekennzeichnet,**
**daß** die Versorgungsspannung des Motors etwa eine halbe Zykluszeit vor einem angestrebten Stillstand abgeschaltet wird und der Motor danach für einen Teil der Zykluszeit frei läuft, bevor der Motor für etwa eine viertel Zykluszeit derart an eine Gleichspannung gelegt wird, daß im Rotor ein Wirbelstrom induziert wird, der ein den Rotor bis zum Stillstand abbremsendes Gegenmagnetfeld erzeugt.

2. Verfahren nach Anspruch 1,
**dadurch gekennzeichnet,**
**daß** der Motor zwischen Abschalten der Versorgungsspannung und Anlegen an eine Gleichspannung solange frei läuft, bis die Selbstinduktionsspannung nach etwa 20 % einer Zykluszeit auf einen Wert abgefallen ist, die die Bremsschaltung nicht stört.

3. Verfahren nach Anspruch 1 oder 2,
**dadurch gekennzeichnet,**
**daß** die Versorgungsspannung abgeschaltet wird, wenn der Antrieb im Totpunkt nach dem Drucktakt der Dosierpumpe ist.

4. Verfahren nach einem der Ansprüche 1 bis 3,
**dadurch gekennzeichnet,**
**daß** der Motor von Wiederansteuerung im Totpunkt nach dem Saugtakt für eine Zeitdauer von etwa 5 % einer Zykluszeit steht.

5. Verfahren nach einem der Ansprüche 1 bis 4,
**dadurch gekennzeichnet,**
**daß** die Motorbremse nur dann aktiviert wird, wenn die Dauer der Ansteuerintervalle mindestens der Antriebszykluszeit der Dosierpumpe entspricht.

6. Dosierpumpe, die über ein Exzentergetriebe durch einen Asynchronmotor angetrieben ist,
**dadurch gekennzeichnet,**
**daß** die Dosierpumpe Mittel beinhaltet, die die Versorgungsspannung des Motors gemäß dem Verfahren nach einem der Ansprüche 1 bis 5 steuern.

## Claims

1. Method for increasing the dosing accuracy of a dosing pump which is driven by an asynchronous motor via an eccentric gear, **characterised in that** the supply voltage of the motor is switched off approximately half a cycle time ahead of a desired standstill and the motor thereafter runs freely for part of the cycle time before the motor is applied for approximately a quarter cycle time to a direct voltage in such a manner that there is induced in the rotor an eddy current producing a back magnetic field which brakes the rotor to standstill.

2. Method according to claim 1, **characterised in that** the motor runs freely between switching off the supply voltage and application to a direct voltage until the self-induction voltage has decayed after about 20% of a cycle time to a value which does not disturb the braking circuit.

3. Method according to claim 1 or 2, **characterised in that** the supply voltage is switched off when the drive is at the dead centre after the pressure cycle of the dosing pump.

4. Method according to one of claims 1 to 3, **characterised in that** the motor is stopped from further drive control at the dead centre after the suction cycle for a time duration of approximately 5% of a cycle time.

5. Method according to one of claims 1 to 4, **characterised in that** the motor brake is activated only when the duration of the drive control interval corresponds to at least the drive cycle time of the dosing pump.

6. Dosing pump which is driven by an asynchronous motor via an eccentric gear, **characterised in that** the dosing pump comprises means which control the supply voltage of the motor in accordance with the method according to one of claims 1 to 5.

## Revendications

1. Procédé permettant d'augmenter la précision de dosage d'une pompe de dosage entraînée par un moteur asynchrone par l'intermédiaire d'une transmission à excentrique,
**caractérisé en ce que**
la tension d'alimentation du moteur est coupée à peu près un demi-cycle avant l'arrêt recherché, et le moteur continue de tourner librement pendant une partie de la durée du cycle avant d'être soumis à une tension continue pendant environ un quart de la durée du cycle, de manière à induire dans le rotor un courant de Foucault qui produit un champ magnétique opposé freinant le moteur jusqu'à l'arrêter.

2. Procédé selon la revendication 1,
**caractérisé en ce que**
le moteur, entre la coupure de sa tension d'alimentation et l'application d'une tension continue tourne librement jusqu'à ce que la tension auto-induite, après environ 20 % de la durée d'un cycle soit tombée à une valeur qui ne perturbe pas le circuit de freinage.

3. Procédé selon l'une quelconque des revendications 1 ou 2,
**caractérisé en ce que**
la tension d'alimentation est coupée quand l'entraînement est au point mort suivant la phase de pression de la pompe.

4. Procédé selon l'une quelconque des revendications 1 à 3,
**caractérisé en ce que**
le moteur est, par la commande de redémarrage, maintenu au point mort suivant la phase d'aspiration, pendant une durée d'environ 5 % de la durée de cycle.

5. Procédé selon l'une quelconque des revendications 1 à 4,
**caractérisé en ce que**
le frein du moteur est activé seulement quand la durée de l'intervalle de commande est au moins égale à la durée de cycle d'entraînement de la pompe doseuse.

6. Pompe doseuse, entraînée par un moteur asynchrone par l'intermédiaire d'une transmission à excentrique,
**caractérisée en ce que**
la pompe doseuse comporte des moyens qui commandent la tension d'alimentation du moteur en appliquant le procédé selon l'une des revendications 1 à 5.
